# EUROPÄISCHE PATENTSCHRIFT

(11) **EP 0 540 920 B1**
(45) Veröffentlichungstag und Bekanntmachung des Hinweises auf die Patenterteilung: **26.03.1997**
(21) Anmeldenummer: 92117691.3
(22) Anmeldetag: 16.10.1992
(51) Int. Cl.: B02C 19/00, B02C 13/26

(54) **Prallmühle**
Impact mill
Broyeur à impact

(30) Priorität: 07.11.1991 DE 4136575
(43) Veröffentlichungstag der Anmeldung: 12.05.1993
(73) Patentinhaber: Bühler GmbH, D-38114 Braunschweig (DE)
(72) Erfinder: Liebing, Stefan, Dipl.-Ing., W-3300 Braunschweig (DE); Zapf, Helmut, Dr., W-3205 Bockenem (DE)
(74) Vertreter: Révy von Belvárd, Peter

(56) Entgegenhaltungen:
- DD-A- 301 241
- DD-A- 301 325
- DE-A- 4 103 468
- Week 7841, Derwent Publications Ltd., London, GB; AN 78-J0845A & SU-A-580 900 (N-CAUCASUS MINING)

## Beschreibung

Die Erfindung bezieht sich auf eine Prallmühle gemäss des Oberbegriffes von Anspruch 1.

Derartige Prallmühlen sind in zahlreichen Ausführungsformen und für die verschiedensten Zwecke bekannt. Ein Beispiel mit einem geschlossenen, ringförmigen Prallkörper zeigt die US-A-2 352 327, einen aus mehreren Segmenten bestehenden Prallkörper veranschaulicht die DE-C-30 11 112. Während die erstgenannte Prallmühle zum Schälen von Schalenfrüchten, insbesondere Körnerfrüchten mit einer die Körner umgebenden Schale, dient, wird die letztere zum Zermahlen von Gestein eingesetzt.

In allen Fallen stellt aber die Abnützung der Prallkörper bzw. Prallringe ein Problem dar. Zwar zeigt die US-A-2 352 327 einen auf- und abbewegbaren Prallring, so dass die Abnützung über dessen Fläche vergleichmässigt wird. Damit verlängert sich zwar die Standzeit eines solchen Ringes, wann aber der endgültige Zeitpunkt für eine Auswechselung gekommen ist, kann nur während des Stillstandes der Mühle festgestellt werden.

Auch die DE-A-41 03 468 befasst sich mit dem Problem der gleichmässigen Abnützung, wobei sie einen anderen Weg als die genannte US-A- beschreitet. Aber auch hier bleibt das Problem ungelöst, den rechten Zeitpunkt zur Auswechselung des Prallringes zu erkennen.

Die DD 301 241 A7 beschreibt eine Einrichtung zur Grenzwertanzeige des Schlagplattenverschleisses an Schlagrädern. Es werden in die Verschleisszonen Sacklöcher gebohrt und anschliessend gasdicht verstopft. Der so gebildete Hohlraum wird mit fortschreitendem Verschleiss der Schlagplatte geöffnet. Durch die vorbeiströmenden Gase bei laufender Mühle entsteht ein akustisches, wahrnehmbares Signal.

Aus der DD 301 325 ist eine weitere Vorrichtung zur Anzeige der Grenznutzdauer von Schlagrädern zu entnehmen. In bestimmten Abständen sind Formstände in der Nähe der Verschleisszone angebracht. Nach längerem Betrieb der Mühle tritt aufgrund des Verschleisses eine nachweisbare Unwucht auf.

Der Erfindung liegt daher die Aufgabe zugrunde, eine Prallmühle der eingangs genannten Art so auszubilden, dass ein Abschalten der Mühle zum Zwecke der Überprüfung des Prallringes überflüssig wird und dabei dennoch der Prallring solange als möglich seine Funktion beibehalten kann, um die Auswechselungshäufigkeit zu vermindern.

Die Lösung dieses Problemes erfolgt erfindungsgemäss durch das Kennzeichen von Anspruch 1. Hierdurch kann jederzeit festgestellt werden, ob die Mühle ordnungsgemäss ausgerüstet ist. Unerwartete Unterbrechungen des Mahlbetriebes können vorteilhaft vermieden werden.

Gemäss einer bevorzugten Ausbildung der Erfindung ist vorgesehen, dass der Abtastfinger den Prallkörper durch eine Öffnung in seiner ringförmigen bzw. zylinderförmigen Fassung des Prallkörpers abtastend angeordnet ist. Diese Anordnung gestattet eine besonders einfache Konstruktion der Einrichtung und ermöglicht darüber hinaus auch eine nachträgliche Ausrüstung von bereits in Verwendung befindlichen Prallmühlen mit einem oder - falls zweckdienlich - mit mehreren Einrichtungen.

Ferner wird erfindungsgemäss vorgeschlagen, dass als Einrichtung ein am Prallkörper unter der Wirkung eines Federarmes anliegender Finger vorgesehen ist, der beim Durchschleissen des Prallkörpers in das Innere von dessen ringförmiger Anordnung und Ausbildung eintritt, wobei aus dieser Position des Fingers ein Schaltsignal für eine Anzeigeeinrichtung und/oder für eine Abschalteinrichtung des Prallmühlenantriebes ableitbar ist. Eine derartige Ausführung der Einrichtung gestattet einen stets störungslosen Betrieb der Einrichtung auch bei starker Verschmutzung, beispielsweise bei starker Staubentwicklung durch das Mahlgut.

Hierzu wird in weiterer Ausgestaltung der Erfindung vorgeschlagen, dass die Öffnung in der Fassung für den Prallkörper als Schlitzöffnung ausgebildet ist, und dass der Finger einstückig mit einem Federarm verbunden ist, der sich an einer Anschlagfläche eines Fingerträgers, vorzugsweise unter der Kraftwirkung einer Schenkelfeder, abstützt. Diese erfindungsgemässe Ausgestaltung stellt vorteilhaft eine Konstruktion dar, die bei allen Arten von Prallmühlen in einfachster Weise Verwendung finden kann. Sie weist geringen Raumbedarf auf und bedarf nur geringer Herstellkosten.

Sieht man weiterhin erfindungsgemäss vor, dass zur Feststellung der Position des Fingers ein optischer oder induktiver, oder kapazitiver, oder ein, einen mechanischen elektrischen Kontakt aktivierender Fühler eingesetzt wird, erhält man eine äusserst robuste und betriebssichere Prallmühle.

Die verschiedenen genannten erfindungsgemässen Ausbildungsvarianten erbringen vorteilhafte Massnahmen, die die Zuverlässigkeit und Wirtschaftlichkeit von Prallmühlen enorm steigern.

Es sind jedoch auch zahlreiche andere Lösungen denkbar, die nachstehend bei der Beschreibung von in der Zeichnung schematisch dargestellten Ausführungsbeispielen erkennbar werden. Im wesentlichen betreffen diese Ausführungsbeispiele unterschiedliche Ausbildungen der Einrichtung als elektronische Einrichtung, die elektrooptisch, induktiv oder kapazitiv in Wirkverbindung mit dem Prallkörper der Mühle steht.

Durch die Ausbildung der Einrichtung als elektronische Einrichtung kann, falls erforderlich, eine günstigere Anpassung an die Konstruktion der Mühle erreicht werden. Darüber hinaus kann je nach Ausbildung des elektronischen Einrichtung auch die Form und Gestalt des Prallkörpers bei seiner Überwachung berücksichtigt werden.
- Fig. 1: zeigt den Oberteil einer erfindungsgemäss ausgebildeten Prallmühle der in der DE-A-41 03 468 beschriebenen und für die Erfindung bevorzugt zur Anwendung kommenden Prallmühle in einem Axialschnitt, zu dem die
- Fig. 2: eine vergrösserte Ansicht in einem Schnitt nach der Linie II-II der Fig. 1 veranschaulicht; und die
- Fig. 3 bis 6: weitere Möglichkeiten der Ausbildung eines erfindungsgemäss vorgesehenen Sensors.

Eine Prallmühle gemäss Fig. 1 weist ein Gehäuse 1 mit einem Deckel 2 auf. In dem Gehäuse befindet sich ein Schleuderrotor 3, der mit Hilfe eines Motors 4 zu einer Rotation antreibbar ist. Oberhalb des Schleuderrotors 3, der als Scheibe ausgebildet sein kann oder, wie ersichtlich, mit geschlossenen, mindestens annähernd radial verlaufenden Kanälen 5, befindet sich ein Zufuhrrohr 6, über welches die Schalenfrüchte bzw. Körner der Mitte des Rotors 3 zuführbar sind. Die Körner werden dann durch die Kanäle 5 infolge der Rotation um eine Drehachse 8 und der dadurch erzeugten Fliehkraft gegen einen Prallring 7 geschleudert. Daher ist dieser Prallring 7 einer zunehmenden Abnützung unterworfen. Diese Abnützung kann, wie es bevorzugt ist, durch Schräglage der Achse 10 dieses Prallringes 7 gegenüber der Achse 8 um einen Winkel Alpha vergleichmässigt werden, wenn der Prallring 7 über einen Motor 9 zu einer Drehung angetrieben ist. Die Einzelheiten dieser Konstruktion, die bevorzugt im Rahmen der Erfindung eingesetzt wird, können der bereits erwähnten DE-A-41 03 468 entnommen werden.

Die erfindungsgemäss vorgesehene, oben erwähnte Einrichtung besteht im einfachsten Fall aus einem, besonders aus Fig. 2 ersichtlichen Abtastfinger 11, der durch eine Schlitzöffnung 12 einer den Prallring 7 aufnehmenden Fassung 13 an der Aussenseite des Prallringes 7 unter der Wirkung einer Belastungseinrichtung anliegt. Diese Belastungseinrichtung ist im einfachsten Falle von einem mit dem Finger 11 einstückig verbundenen Federarm 14 gebildet, der sich an einer Anschlagfläche 15 eines Fingerträgers 16 abstützt.

Falls daher der Prallring 7 völlig abgenützt ist, so dass im Bereiche des Fingers 11 von dem Prallring 7 keine Materialstärke mehr übrigbleibt, so wird der Finger 11 unter der Wirkung des Federarmes 14 oder einer mit den Armen 11 und 14 verbundenen, nicht dargestellten Schenkelfeder in das Innere des Schlitzes 12 und durch diesen hindurch gedrückt. Man wird dann an der Position des Armes 14 diesen Zustand des Prallringes 7 erkennen bzw. mit Hilfe eines die Position des Armes 14 abfühlenden Fühlers (optisch, mit Kontaktzungen elektrisch, induktiv oder kapazitiv) abfühlen können. Ist der Arm 14 selbst als Belastungseinrichtung ausgebildet, so wird seine Position bei Abnützung des Prallringes 7 unbestimmt sein, ist eine zusätzliche Belastungseinrichtung (Magnet, Feder, Gasfeder od.dgl.) vorgesehen, so wird sich der Arm 14 im Gegensinne des Uhrzeigers um einen ihn haltenden Bolzen 17 drehen.

Wenn man es, wie im oben geschilderten Falle, darauf ankommen lassen will, dass der Prallring 7 völlig abgenützt wird (wobei die Fassung 13 vorteilhaft ein Auseinanderfallen des Ringes verhindern wird und diese Fassung wohl wenigstens einen Teil der Aussenfläche des Prallkörpers 7 überdecken soll), so kann dies selbstverständlich auch mit anderen Sensoren anstelle des gezeigten mechanischen Sensors 11 unternommen werden.

Fig. 3 zeigt beispielsweise einen Ultraschallsensor 111, der der Aussenwand des Prallringes 7 gegenüberliegend angeordnet ist. Der Ultraschallsensor 111 arbeitet vorzugsweise abwechselnd im Sendebetrieb und im Empfangsbetrieb, um so eine Entfernungsmessung durchführen zu können. Ist die Aussenwand des Prallringes 7 unversehrt - wie dies mit vollen Linien dargestellt ist - so wird die Einrichtung 111 nur eine relativ kurze Entfernung erfassen. Sollte jedoch der Ring 7 in seinem mittleren, der Einrichtung 111 gegenüberliegenden Bereich durchbrechen, weil er bereits zu stark abgenützt ist, so werden die Ultraschallwellen erst von der gegenüberliegenden Innenwand des Ringes 7 reflektiert werden, d.h. die Entfernung hat sich entsprechend vergrössert. Es braucht dann an der Einrichtung 111 lediglich eine Entfernungs-Auswerteschaltung 18 und eine daran anschliessende Diskriminierstufe 19, insbesondere ein einfacher Schwellwertschalter, angeschlossen zu sein, um festzustellen, ob die empfangenen Signale der kurzen oder langen Entfernung entsprechen, was durch eine Anzeigeeinrichtung 20 (optisch und/oder akustisch) gemeldet werden kann.

Es versteht sich, dass ein solches Entfernungsmessystem in beliebiger, an sich bekannter Weise ausgebildet sein kann, beispielsweise auch als Basisentfernungsmessystem. Ebenso wäre es denkbar, an der Innenseite des Prallringes 7 einen Empfänger vorzusehen, um der Einrichtung 111 gewissermassen als "Schranke", beispielsweise als Lichtschranke (wenn die Einrichtung 111 als Lichtsender ausgebildet ist) zu betreiben. Natürlich kann auch die Anordnung von Sender und Empfänger dann umgekehrt und der Sender innen, der Empfänger aussen, angeordnet werden. Die Vorteile einer solchen Anordnung bestehen nicht zuletzt darin, dass sich ein deutliches Signal auch dann ergibt, wenn der Prallring 7 drehbar angeordnet ist, wie dies aus Fig. 1 ersehen werden kann. Es ergeben sich dann beim Vorüberlaufen des durch Abnützung entstandenen Schlitzes bzw. der Schlitzöffnung 12 intermittierende Signale. Es versteht sich aber auch, dass über die Höhe des Prallringes mehrere Sensoren vorgesehen sein können, und dass auch mehrere solcher Schlitzöffnungen (und gegebenenfalls Sensoren) verteilt sein können.

Es mag nun erwünscht sein, eine starke Abnützung eines Prallringes 7 früher feststellen zu können, noch bevor der gesamte Prallring an einer Stelle unter Bildung einer Öffnung völlig abgenützt ist. Eine derartige Kontrolle kann beispielsweise in der Art der Fig. 4 durchgeführt werden. Wenn nämlich der Ultraschallgeber 111' unmittelbar an die Aussenseite des Prallringes 7 angelegt wird, so dass er den letzteren zu Schwingungen anregt (die auch geringere Frequenz als Ultraschallfrequenz haben können), so ergibt sich ein schwingendes Massesystem, dessen Resonanzfrequenz von der Grösse der Masse abhängig ist. Mit zunehmender Abnützung des Prallringes 7 wird sich aber dessen Masse verringern, was auf die Resonanzfrequenz einen entsprechenden Einfluss hat und mit Hilfe eines Sensors 211 abgefühlt werden kann, der an eine Frequenzanalyseschaltung 21 (z.B. zur Durchführung einer Fourrier-Analyse ausgebildet sein kann) angeschlossen ist. Am Ausgange dieser Frequenzanalyseschaltung 21 findet sich dann wieder eine Alarm-Anzeigeeinrichtung 20.

Es sei erwähnt, dass bei einer solchen Anordnung gegebenenfalls auf einen Schwingungserzeuger 111' verzichtet werden kann, wenn man davon ausgeht, dass die gegen die Innenwand des Prallringes prallenden Körner selbst Schwingungen erzeugen, die - bei relativ konstanter Zufuhr der Körner - auch verhältnismässig regelmässig sein wird. Es ist aber ebenso möglich, innerhalb des Schallspektrums zu arbeiten, wobei sich je nach dem Abnützungsgrad des Prallringes 7 der Schallpegel und die Schallfrequenz verändern wird, so dass wenigstens eine dieser beiden Grössen zur Analyse herangezogen werden kann. Hierzu ist es dann nicht unbedingt erforderlich, den Empfänger 211 unmittelbar an die Aussenwand des Prallringes 7 zu legen, wenn dies auch in den meisten Fällen bevorzugt sein wird, da sich so Störfrequenzen am besten eliminieren lassen.

Gerade wenn das in Fig. 1 gezeigte Vergleichmässigungssystem mit dem durch den Motor 9 antreibbaren Prallring 7 nicht verwendet wird, so dass sich an einem "Aufpralläquator" des Prallringes 7 die aus Fig. 5 ersichtliche Vertiefung infolge Abnützung bilden wird, lässt sich das mit Reflektion arbeitende System gemäss Fig. 5 besonders gut einsetzen. Eine von einem in den Prallring 7 hineinragenden Halter 23 getragene Lichtquelle 22 sendet Licht gegen die Innenfläche des Prallringes 7 aus. Solange diese Innenfläche noch unversehrt ist, wird das Licht gegen einen lichtelektrischen Wandler 311 reflektiert (strichlierter Strahl). Je tiefer aber die Materialstärke des Prallringes 7 in der Mitte einsinkt, desto mehr wandert der reflektierte Lichtstrahl abwärts, bis der lichtelektrische Wandler 311 überhaupt kein Licht mehr erhält, was das Zeichen dafür ist, dass der Prallring 7 ausgewechselt werden sollte. Es wird daher zweckmässig sein, den Wandler 311 der Höhe nach justierbar am Halter 23 anzuordnen.

Eine besonders einfache Variante ist aus Fig. 6 ersichtlich. Dabei ist am Gehäusedeckel 2 eine Zylinderhülse 24 befestigt, in der eine Innenhülse 25 teleskopisch geführt ist. Diese Innenhülse 25 ist am Ende einer Zugfeder 26 befestigt, die mit einem Kraftaufnehmer 411 verbunden ist. Je leichter daher der Prallring 7 infolge seiner Abnützung wird, umso geringer wird auch die Belastung des Kraftaufnehmers 411, dessen Gewichtssignal unmittelbar einer Auswerteschaltung bzw., beispielsweise über einen Schwellwertschalter (vgl. 19) einer Anzeigeeinrichtung zuführbar ist.

Die Fig. 6 zeigt übrigens eine Rotorscheibe 103 ohne innere Kanäle (gegebenenfalls mit radialen Schleuderwänden), in deren Mitte das zu prallende Gut über eine Schüttrinne 106 aufgegeben wird.

## Patentansprüche

1. Prallmühle mit einem Gehäuse (1), mit einem um eine Rotationsache (8) drehbar antreibbaren Schleuderrotor (3) und mit einem diesen Schleuderrotor (3) umgebenden Prallkörper (7), dadurch gekennzeichnet, dass zur Feststellung der Abnützung des Prallkörpers während des Betriebes der Prallmühle mindestens eine Einrichtung zugeordnet ist, wobei die Einrichtung
entweder einen Abtastfinger (11) mit einem Federarm (14)
oder einen Ultraschallgeber (111, 111') und einen Ultraschallempfänger (111, 211)
oder eine Lichtquelle (22) und einen lichtempfindlichen Empfänger (311)
oder einen Kraftaufnehmer (411) aufweist
und die Einrichtung eine Anzeigeeinrichtung (20) mit einer Abschalteinrichtung des Prallmühlenantriebes (4) aufweist.

2. Prallmühle nach Anspruch 1, dadurch gekennzeichnet, dass der Abtastfinger (11) den Prallkörper (7) durch eine Oeffnung (12) in einer ringförmigen bzw. zylinderförmigen Fassung (13) des Prallkörpers (7) abtastend angeordnet ist, dass der am Prallkörper unter der Wirkung eines Federarmes (14) anliegende Abtastfinger (11) vorgesehen ist, der beim Durchschleissen des Prallkörpers (7) in das Innere von dessen ringförmiger Anordnung und Ausbildung eintritt, wobei aus dieser Position des Abtastfingers (11) ein Schaltsignal für eine Anzeigeeinrichtung und/oder für eine Abschalteinrichtung des Prallmühlenantriebes (4) ableitbar ist, und dass insbesondere die Öffnung (12) in der Fassung (13) für den Prallkörper (7) als Schlitzöffnung ausgebildet ist, und dass der Abtastfinger (11) einstückig mit einem Federarm (14) verbunden ist, der sich an einer Anschlagfläche (15) eines Fingerträgers (16, 17) unter der Kraftwirkung einer Schenkelfeder, abstützt.

3. Prallmühle nach den Ansprüchen 1 oder 2, dadurch gekennzeichnet, dass zur Feststellung der Position des Fingers (11) ein optischer oder induktiver, oder kapazitiver, ein einen mechanischen elektrischen Kontakt aktivierender Fühler vorgesehen ist.

4. Prallmühle nach Anspruch 1, dadurch gekennzeichnet, dass als Einrichtung ein Entfernungsmesser (111) vorgesehen ist, der mittels Laufzeitmessung von Ultraschallsignalen, vorzugsweise von Ultraschallimpulsen, das Vorhandensein der Prallfläche des Prallkörpers (7) erfasst, wobei das mit aus der Laufzeit der Ultraschallsignale abgeleitete Signal in einer Diskriminatorstufe (19) bewertet und gegebenenfalls als Schaltsignal einer Anzeigeeinrichtung (20) und/oder einer Abschalteinrichtung des Prallmühlenantriebes zuführbar ist.

5. Prallmühle nach den vorhergehenden Ansprüchen 1 oder 4, dadurch gekennzeichnet, dass die Einrichtung als akustische oder elektrooptische Schranke ausgebildet ist, wobei der Prallkörper (7) mit seiner Prallfläche den Abstrahlungsgang der Schranke durchbrechend angeordnet ist, und Durchschleissungen des Prallkörpers (7) die Abstrahlung ungehindert passieren lassen, und das Ausgangssignal der Schranke als Schaltsignal vorgesehen ist, und dass dem Prallkörper (7) mehrere akustische oder elektrooptische Schranken zugeordnet sind, die in ihrer Höhe zur Basis des Prallkörpers (7) versetzt angeordnet sind.

6. Prallmühle nach Anspruch 1, dadurch gekennzeichnet, dass an dem Prallkörper (7) ein Schwingungserzeuger (111') und ein Schwingungsempfänger (211) angeordnet ist, wobei die durch den Mahlvorgang hervorgerufene Materialverringerung die Resonanzfrequenz eines aktiven Schwingkreises signifikant verändert, dessen eine frequenzbestimmende mechanische oder induktive Komponente der Prallkörper ist und das Ausgangssignal der Einrichtung über eine Frequenzanalyseschaltung (21) zur Steuerung des Mahlbetriebes der Prallmühle vorgesehen ist.

7. Prallmühle nach Anspruch 1, dadurch gekennzeichnet, dass die dem Mahlgut zugewandte Fläche des Prallkörpers (7) im Strahlengang einer elektrooptischen Reflexschranke (22, 311) angeordnet ist, wobei eine geometrische Veränderung des Prallkörpers (7) durch Abnützung den Strahl des elektrooptischen Senders (22) vom elektrooptischen Empfänger (311) der Reflexschranke ablenkt und ein signifikantes Ausgangssignal der Schranke verfügbar macht.

8. Prallmühle nach Anspruch 1, dadurch gekennzeichnet, dass der Prallkörper (7) zumindest mittelbar mit einem Kraftaufnehmer (411) in Wirkverbindung steht und aus dem durch Verschleissung entstehenden Gewichtsverlust das Ausmass der Abnützung des Prallkörpers (7) ableitbar ist, und dass der Prallkörper (7) vorzugsweise mit seiner Fassung (13) von einer Federwaage (24, 25, 26) als Einrichtung gehalten ist.

## Claims

1. Impact mill, comprising a housing (1), with a centrifugal rotor (3) which is rotatingly driven around a rotary axis (8), and with an impact element (7) which surrounds said centrifugal rotor (3), **characterized in that** at least one device is associated with the impact mill for determining the wear of the impact element during operation, and the device comprises
either a caliper finger (11) with a resilient arm (14)
or an ultrasound emitter (111, 111') and
an ultrasound receiver (111, 211)
or a light source (22) and a light-sensitive receiver (311)
or a power pickup (411)
and the device comprises an indicating device (20) with a switch-off mechanism for the impact-mill drive (4).

2. Impact mill according to Claim 1, **characterized in that** the caliper finger (11) is arranged so as to caliper the impact element (7) through an opening (12) in an annular or cylindrical socket (13) of the impact body (7), that a caliper finger (11) is provided, which abuts the impact element under the effect of a resilient arm (14) and which on slicing through of the impact element (7) enters into the interior of its annular arrangement and structure, and that from this position of the caliper finger (11) is derived a switching signal for an indicating device and/or for a switch-off mechanism of the impact mill drive (4), and that in particular the opening (12) in the socket (13) for the impact element (7) is arranged as a slot opening, and that the caliper finger (11) is integrated with a resilient arm (14) which supports itself under the force of a shank spring against the stop surface (15) of a finger carrier (16, 17).

3. Impact mill according to Claims 1 or 2, **characterized in that** an optical or inductive or capacitive probe which activates a mechanical electrical contact is provided for determining the position of the finger (11).

4. Impact mill according to Claim 1, **characterized in that** a device in the form of a rangefinder (111) is provided which detects the presence of an impact surface of the impact element (7) by means of operating-time measuring of ultrasound signals, preferably of ultrasound pulses, and that the signal derived from the operating time of the ultrasound signals is evaluated in a discriminator stage (19) and, if appropriate, delivered as a switching signal for an indicating device (20) and/or a switch-off mechanism of the impact-mill drive.

5. Impact mill according to the above Claims 1 to 4, **characterized in that** the device is designed as an acoustic or electro-optical barrier, and the impact element (7) is arranged to break with its impact surface through the radiation path of the barrier, and slices through the impact element (7) allow the radiation to pass unhindered, and the output signal of the barrier is intended as a switching signal, and a plurality of acoustic or electro-optical barriers which are offset in their height relative to the base of the impact element (7) are associated with the impact element (7).

6. Impact mill according to Claim 1, **characterized in that** an oscillation generator (111') and an oscillation receiver (211) are arranged on the impact element (7), and a reduction in material caused by a grinding process significantly changes the resonance frequency of an active oscillatory circuit, its one frequency determining mechanical or inductive component being the impact element, and the output signal of the device is intended to control the grinding operation of the impact mill via a frequency analysis circuit (21).

7. Impact mill according to Claim 1, **characterized in that** the surface of the impact mill (7) oriented toward the grinding material is arranged in the radiation path of an electro-optical reflex barrier (22, 311), and a geometrical change of the impact element (7) due to wear deflects the radiation of the electro-optical transmitter (22) from the electro-optical receiver (311) of the reflex barrier and offers the barrier a significant output signal.

8. Impact mill according to Claim 1**, characterized in that** the impact element (7) is at least indirectly operationally connected to a load pickup (411), and the degree of wear of the impact element (7) can be derived at by way of the weight loss due to wear, and the impact element (7) is preferably held as a device at its socket (13) by a spring balance (24, 25, 26).

## Revendications

1. Broyeur à impact comportant un carter (1), un rotor de projection (3) pouvant être entraîné en rotation autour d'un axe de rotation (8), et un corps d'impact (7) entourant ce rotor de projection (3), caractérisé en ce que pour déterminer l'usure du corps d'impact durant le fonctionnement, au moins un dispositif est associé au broyeur à impact, ce dispositif comprenant
soit un doigt de palpeur (11) comportant un bras élastique (14),
soit un émetteur d'ultrasons (111, 111') et un récepteur d'ultrasons (111, 211),
soit une source de lumière (22) et un récepteur sensible à la lumière (311),
soit un capteur de force (411),
et le dispositif comprend un dispositif de visualisation (20) comportant un dispositif de mise à l'arrêt de l'entraînement (4) du broyeur à impact.

2. Broyeur à impact selon la revendication 1, caractérisé en ce que le doigt de palpeur (11) est agencé de manière à contacter le corps d'impact (7) au travers d'une ouverture (12) dans une monture (13) de forme annulaire ou cylindrique du corps d'impact (7), en ce que le doigt de palpeur (11) est prévu de manière à s'appuyer sur le corps d'impact (7) sous l'action d'un bras élastique (14), et pénètre, lorsque le corps d'impact (7) est usé, à l'intérieur de l'agencement et de la configuration annulaires de celui-ci, un signal de commande destiné à un dispositif de visualisation et/ou un dispositif de mise à l'arrêt de l'entraînement (4) du broyeur à impact, pouvant être élaboré à partir de cette position du doigt de palpeur (11), et en ce que notamment l'ouverture (12) dans la monture (13) pour le corps d'impact (7), est réalisée sous la forme d'une fente d'ouverture, et en ce que le doigt de palpeur (11) est relié d'un seul tenant à un bras élastique (14), qui s'appuie sur une surface de butée (15) d'un support de doigt (16, 17), sous l'action de la force d'un ressort à branches.

3. Broyeur à impact selon les revendications 1 ou 2, caractérisé en ce que pour la détermination de la position du doigt (11) est prévu un détecteur optique ou inductif, ou capacitif, rendant actif un contact électrique mécanique.

4. Broyeur à impact selon la revendication 1, caractérisé en ce qu'en guise de dispositif est prévu un appareil de mesure de distance (111), qui, par l'intermédiaire de la mesure du temps de propagation de signaux ultrasonores, de préférence d'impulsions ultrasonores, détecte la présence de la surface d'impact du corps d'impact (7), le signal élaboré à partir de la durée de propagation des signaux ultrasonores étant traité dans un étage de discriminateur (19), et le cas échéant, transmis en tant que signal de commande, à un dispositif de visualisation (20) et/ou un dispositif de mise à l'arrêt de l'entraînement du broyeur à impact.

5. Broyeur à impact selon les revendications précédentes 1 ou 4, caractérisé en ce que le dispositif est réalisé sous forme de barrière acoustique ou électro-optique, le corps d'impact (7) étant disposé de manière à interrompre, avec sa surface d'impact, le trajet de rayonnement de la barrière, et des zones usées du corps d'impact (7) laissant passer sans entraves le rayonnement, et le signal de sortie de la barrière étant prévu en tant que signal de commande, et en ce qu'au corps d'impact (7) sont associées plusieurs barrières acoustiques ou électro-optiques, qui sont disposées de manière décalées les unes par rapport aux autres, quant à leur hauteur par rapport à la base du corps d'impact (7).

6. Broyeur à impact selon la revendication 1, caractérisé en ce que sur le corps d'impact (7) sont disposés un générateur de vibrations (111') et un récepteur de vibrations (211), la diminution de matériau engendrée par l'opération de broyage modifiant de manière significative la fréquence de résonance d'un circuit oscillant actif, dont un composant mécanique ou inductif déterminant la fréquence est le corps d'impact, et le signal de sortie du dispositif est prévu, en passant par un circuit d'analyse des fréquences (21), pour commander l'opération de broyage du broyeur à impact.

7. Broyeur à impact selon la revendication 1, caractérisé en ce que la surface du corps d'impact (7), dirigée vers le produit à broyer, est disposée dans la trajectoire de rayonnement d'une barrière à réflexion électro-optique (22, 311), une modification géométrique du corps d'impact (7) par l'usure, déviant le rayon de l'émetteur électro-optique (22) du récepteur électro-optique (311) de la barrière à réflexion, en mettant à disposition un signal de sortie significatif de la barrière.

8. Broyeur à impact selon la revendication 1, caractérisé en ce que le corps d'impact (7) est relié de manière active, au moins indirectement, à un capteur de force (411), en ce que l'étendue de l'usure du corps d'impact (7) peut être déduite de la perte de poids engendrée par l'usure, et en ce que le corps d'impact (7) est soutenu de préférence avec sa monture (13), par une balance à ressort (24, 25, 26) en tant que dispositif.
